# FASCICULE DE BREVET EUROPEEN

(11) **EP 2 598 829 B1**
(45) Date de publication et mention de la délivrance du brevet: **17.09.2014**
(21) Numéro de dépôt: 11736363.0
(22) Date de dépôt: 26.07.2011
(51) Int. Cl.: F41J 1/01, F41J 3/00

(54) **CIBLE DESTINEE A ETRE LANCEE DANS L'AIR POUR L'ENTRAINEMENT AU TIR A L'ARC**
ZIEL ZUM SCHIESSEN IN DIE LUFT FÜR BOGENSCHIESSTRAINING
TARGET TO BE LAUNCHED INTO THE AIR FOR ARCHERY TRAINING

(30) Priorité: 28.07.2010 FR 1056196
(43) Date de publication de la demande: 05.06.2013
(73) Titulaire: Laporte Holding, 06410 Biot (FR)
(72) Inventeur: FOUQUES, Jean-Marc, F-83830 Claviers (FR); LAPORTE, Jean-Michel, F-06410 Biot (FR)
(74) Mandataire: Decobert, Jean-Pascal
(86) Numéro de dépôt international: PCT/EP2011/062817
(87) Numéro de publication internationale: WO 2012/013666

(56) Documents cités:
- GB-A- 1 022 343
- GB-A- 2 352 187
- US-A- 2 250 252
- US-A- 3 185 480
- US-A- 3 359 000
- US-A- 4 979 922

## Description

La présente invention concerne une cible pour l'entraînement au tir de projectiles. Plus particulièrement, cette cible est destinée à être lancée dans les airs et à recevoir des flèches lors d'un exercice de tir à l'arc. Le lancer peut être réalisé manuellement ou par un dispositif automatique de lancer de cibles mobiles. Une telle cible est connue de US 2250 252 Al.

On connaît déjà des cibles volantes pour le tir à l'arc qui sont lancés dans les airs notamment à la main par un partenaire de l'archer.

Toutefois, ces cibles présentent un défaut de plantage des flèches.

Ce problème est important, notamment quand la cible est en mouvement. En effet, il a été constaté par le demandeur que la collision en plein vol d'une flèche avec une cible aboutit dans plus de 90% des cas à une pénétration de la flèche dans la cible. Les 10 % restants qui concernent ce qui est communément appelé un refus sont dus à de multiples causes : une flèche à la pointe émoussée, un impact à la périphérie de la cible (la cible tournant sur elle-même, la vitesse linéaire à la périphérie peut contrarier la pénétration de la flèche), un angle de collision entre la flèche et le plan défini par la surface de réception de la cible trop aigu. Ceci s'applique par extension à toutes les autres formes de projectiles.

Le but de la présente invention est de concevoir une cible qui soit notamment appropriée pour être lancée dans les airs par des moyens manuels ou automatiques pour un tir de projectiles de type sportif, notamment pour un tir à l'arc, présentant des capacités de réception des projectiles améliorées.

A cet effet, on prévoit selon l'invention une cible selon la revendication 1.

La cible selon l'invention pourra en outre présenter au moins facultativement l'une quelconque des caractéristiques suivantes :
- la cible est en mousse.
- chaque surface de réception est sensiblement plane et au moins une forme en relief forme une discontinuité dans le plan de ladite surface,
- la ou les formes en relief sont disposées par ajout et/ou enlèvement de matière de la surface de réception,
- la ou les formes en relief sont disposées sur la surface de réception et/ou sont configurées de manière à augmenter l'aérodynamisme ou la stabilité en vol de la cible après son lancement en l'air,
- la forme en relief est une dépression,
- la dépression est centrale à la surface de réception la portant,
- la dépression centrale est de forme annulaire formant avantageusement une portion cylindrique en creux en deçà du plan principal des faces,
- la dépression centrale présente une profondeur allant de 0.2 à 1 cm et un diamètre de 6 à 7 cm,
- la dépression centrale est de couleur différente de la couleur de la surface de réception,
- chacune des deux surfaces de réception comprend au moins une dépression agencée de manière symétrique par rapport au plan de la cible,
- la cible comprend au moins une surface de réception avec une pluralité de dépressions concentriques, ces dépressions pouvant être de profondeurs égales ou différentes,
- les bords d'au moins une dépression forment un épaulement faisant un angle de 45° avec la surface de réception de la cible,
- la forme en relief est munie d'alvéoles,
- la cible est circulaire et présente un diamètre variant de 15 à 40 cm, avantageusement entre 25 et 33 cm
- la cible est circulaire et présente une épaisseur de 3 à 15 cm,
- la cible est en mousse et présente une densité de 25 à 160 kg/m3,
- la cible est formée d'une couche interne entourée par deux couches externes, chacune des couches externes formant une surface de réception de la cible,
- la densité du matériau de la couche interne est supérieure à celle des couches externes. De sorte à favoriser une pénétration et un maintien corrects du projectile dans une des deux couches externes formant la surface de réception de la cible, le projectile ne s'enfonçant pas profondément dans la cible après avoir traversé la couche externe du fait de la résistance exercée par la couche interne,
- la densité du matériau de la couche interne est approximativement de 65kg/m3, celle des couches externes étant approximativement de 33kg/m3,
- la couche interne a une épaisseur, préférentiellement de 2 à 9 cm, qui est supérieure à celle des couches externes. L'épaisseur de ces couches externes variant de 0,7 à 2 cm, préférentiellement 1 cm,
- la couche interne est d'une couleur, préférentiellement bleue, différente des couches externes, préférentiellement orange, les deux couches externes étant préférentiellement de la même couleur,
- la dépression centrale est de couleur identique à la couleur de la couche interne.

L'invention concerne aussi un appareil pour le lancement de cibles mobiles comprenant un magasin, dans lequel est entreposée au moins une cible telle que décrite précédemment et un dispositif de lancement de la cible pour la projeter en l'air.

L'invention concerne enfin un procédé de fabrication d'une cible, avantageusement réversible, cette cible étant apte à recevoir le tir de projectiles sur au moins l'une de ses faces opposées l'une à l'autre, formant une surface de réception des projectiles, caractérisé par l'étape de création d'au moins une forme en relief sur au moins une surface de réception par marquage à chaud ou enlèvement de matière.

Suivant des variantes, non limitatives, le procédé est tel que :
- au moins deux formes en relief sont réalisées par marquage à chaud et/ou enlèvement de matière de sorte à former deux dépressions (3a, 3b) de profondeur différentes,
- au moins une forme en relief est formée dans l'épaisseur d'une couche externe 3 de la cible,
- au moins une forme en relief est réalisée par marquage à chaud de sorte à former une dépression préférentiellement périphérique
- au moins une forme en relief est réalisée par enlèvement de matière de sorte à former une dépression préférentiellement centrale.
- le marquage à chaud ou l'enlèvement de maintien permet la modification de la couleur de la forme en relief relativement à la couleur de la surface de réception.

L'effet technique est obtenu par la présence d'au moins une forme en relief sur la surface de réception des projectiles de la cible, ce qui tend à améliorer les probabilités de réception des projectiles, par exemple les probabilités de plantage d'une flèche dans la cible même si l'angle de pénétration n'est pas optimal ou que la cible vrille ayant déjà reçu un ou plusieurs projectiles.

Un avantage de la présente invention est dû au fait que le centre de la cible se distingue par la présence d'une forme en relief. Cette forme présente notamment une couleur différente du reste de la surface de réception de la cible. Ceci procure un point de visée pour le tireur qui améliore ainsi grandement ses chances de toucher la cible.

D'autres caractéristiques, buts et avantages de la présente invention apparaîtront à la lecture de la description détaillée qui va suivre, et en regard des dessins annexés, donnés à titre d'exemples non limitatifs et sur lesquels :
- la figure 1 est une représentation schématique d'une vue de dessus d'une surface de réception de projectiles d'une cible réversible selon la présente invention,
- la figure 2 est une représentation schématique d'une vue latérale en perspective de la cible réversible selon la présente invention.
- la figure 3 est une représentation schématique d'une coupe transversale de la cible réversible selon la présente invention,
- la figure 4 est un agrandissement de la partie encadrée par le cercle dessiné à la figure 3 de la cible réversible selon la présente invention.

En se référant notamment aux figures 1 et 2, la cible 1 conformément à la présente invention est apte à recevoir le tir de projectiles sur au moins une de ses faces opposées l'une à l'autre, chacune des faces formant une surface de réception des projectiles. Cette cible 1 est caractérisée en ce qu'au moins une surface de réception présente au moins une forme en relief 3a, 3b.

Préférentiellement, les deux faces s'étendent respectivement suivant un plan principal, les deux plans principaux étant parallèles l'un à l'autre.

La cible est telle qu'elle représente un disque formé de deux faces et d'une tranche correspondant à l'épaisseur de la cible, l'épaisseur entre les deux faces.

La surface de réception comporte une surface plane d'un premier niveau, correspondant préférentiellement suivant le plan principal et au moins une surface de deuxième niveau en dépression relativement à la surface de premier niveau.

Selon une possibilité, la surface de premier niveau et la surface de deuxième niveau sont sensiblement parallèles.

Sans que cela soit limitatif, il peut être vu à la figure 2 que la cible 1 selon la présente invention comprend une couche interne 3 entourée par deux couches externes 2, au moins une des couches externes 2 formant une surface de réception de la cible 1 opposée et parallèle à l'autre face 1.

La cible 1 présentée sur les figures 3 et 4 est réversible, c'est-à-dire que ces deux couches externes 2 forment deux surfaces de réception de la cible. Avantageusement, les deux surfaces de réceptions de la cible sont identiques.

Préférentiellement, les deux surfaces de réception de la cible comportent chacune une dépression centrale.

On entend par centrale qu'elle se situe au centre de la surface de réception, par exemple, pour un disque, au niveau de son centre.

Les dépressions centrales de chacune des faces sont avantageusement disposées pour que la cible soit symétrique, c'est-à-dire que les deux surfaces de réception sont symétriques l'une par rapport à l'autre relativement à un plan médian partageant la cible en deux parties suivant sa hauteur.

Le plan médian est définit par un plan coupant longitudinalement la cible et équidistant des deux plan principaux des faces.

La symétrie s'entend relativement à la dépression centrale, sa position et sa forme. La symétrie ne s'entend pas nécessairement pour les couleurs et les éventuels autres reliefs.

Cette symétrie facilite la réversibilité de la cible et améliore la régularité de son lancer facilitant le tir de l'archer.

Aux figures, les formes en relief 3a ou 3b sont des dépressions obtenues par enlèvement de matière ou marquage à chaud dans la surface de réception, c'est-à-dire dans au moins une des couches externes 2. Ceci n'est pas limitatif et ces formes en relief peuvent aussi être d'un autre type établissant une discontinuité dans le plan de la surface de réception des projectiles, cette surface étant formée de chaque côté par une couche externe 2. Ainsi, les formes en relief 3a, 3b peuvent être créées par ajout et/ou enlèvement de matière de la surface de réception, cette dernière solution étant cependant préférée.

D'une manière générale, au moins une surface de réception de projectiles de la cible réversible selon l'invention peut présenter plusieurs formes en relief, en dépression et/ou en saillie du plan de la surface de réception, ceci avec des profondeurs différentes rentrant dans la surface de réception et/ou dépassant de celle-ci.

Différentes combinaisons de cibles avec un nombre variable de formes en relief présentant des profondeurs différentes et/ou des couleurs différentes sont ainsi possibles. Par exemple, il peut être prévu des cibles avec quatre zones comme il sera vu ultérieurement ou uniquement avec une surface bleue en leur centre ou sans aucun marquage.

Aux figures de la présente invention, la cible 1 est sous forme d'un cylindre, l'épaisseur des couches externe 2 et interne 3 formant la tranche du cylindre et les surfaces de réception de projectiles étant de pourtour circulaire. Ceci n'est cependant pas limitatif et les surfaces de réception peuvent aussi présenter un autre pourtour, par exemple être carrées ou rectangulaires, ou bien ovales mais la forme circulaire des surfaces de réception est préférée notamment quand la cible 1 est lancée en l'air.

A ces figures, les deux formes en relief 3a et 3b représentées sont chacune sous forme d'une dépression. Ces deux formes en relief 3a et 3b sont avantageusement concentriques, l'une étant dans la partie médiane de la cible 1 et l'autre s'étendant à la périphérie de la surface de réception des projectiles de ladite cible 1.

En ce qui concerne les couches externes 2 et interne 3, celles-ci sont avantageusement sous forme d'une mousse de matière plastique. La densité du matériau de la couche interne 3 est supérieure à celle des couches externes 2 de sorte à favoriser une pénétration et un maintien corrects du projectile lancé dans une des deux couches externes 2 formant la surface de réception de la cible 1, le projectile ne s'enfonçant pas profondément dans la cible 1 après avoir traversé la couche externe 2 du fait de la résistance exercée par la couche interne 3.

La cible et plus précisément les deux faces de réception sont préférentiellement et configurées pour être impactées et maintenir la flèche plantée.

Ainsi, un projectile tiré contre la surface de réception rencontre d'abord la couche externe 2 associée à cette surface et la traverse aisément du fait de la relative faible densité de ladite couche 2, ce qui permet une bonne fixation du projectile et diminue le nombre de refus. Après cette pénétration dans la couche externe 2, le projectile rencontre ensuite la couche interne 3 qui le freine du fait de sa densité plus élevée et fait obstacle à son avancement à l'intérieur de la cible 1. Ainsi le projectile n'est pas profondément enfoncé dans la cible et, si besoin est, son enlèvement de la cible 1 en est facilité.

Ceci est particulièrement avantageux quand le projectile est une flèche. Lors de la pénétration de la flèche, aucune contrainte mécanique ne vient détériorer sa pointe. Par exemple, la densité relativement faible de la couche externe permet de garantir que même lors d'une utilisation intensive, les flèches ne subiront aucune détérioration due à de multiples pénétrations à travers la cible.

Il est possible d'utiliser une matière plastique différente pour les couches externes 2 d'une part et la couche interne 3 d'autre part, par exemple un polyéthylène pour les couches externes 2 et un autre plastique tel qu'un polyuréthane pour la couche interne 3. D'autres plastiques peuvent être utilisés par exemple un polymère d'oléfine. Il est cependant préféré d'utiliser un polyéthylène pour les couches externes 2 et la couche interne 3 de la cible 1 avec cependant des densités différentes afin d'effectuer la succession d'effets précédemment indiquée.

Les matières des mousses composant la cible résistent avantageusement aux ultraviolets et sont étanches à l'eau, ceci principalement pour les couches externes de la cible, ainsi qu'aux contraintes mécaniques et ont avantageusement la propriété de recouvrer leurs dimensions de départ après déformation. De plus, les matériaux utilisés notamment le polyéthylène est non toxique en cas d'ingestion, ni pour l'environnement. Une cible selon la présente invention est relativement légère. Pour ordre d'idée, pour le tir à l'arc, une cible réversible selon la présente invention circulaire avec un diamètre 24,5 cm avec deux surfaces de réception présente un poids avoisinant les 100g ou de 200g pour un diamètre de 33 cm. Avec un tel poids, dans l'éventualité d'une collision avec un individu, les dégâts générés seraient minimes voire inexistants.

Ces matériaux ne se dégradent pas avantageusement avec le temps et tolèrent 500 impacts ou plus ce qui confère à la cible une durée de vie extrêmement longue.

Avantageusement, notamment dans le cas d'un projectile tel qu'une flèche, la densité du matériau de la couche interne 3 est approximativement de 65kg/m3 tandis que celle des couches externes 2 est approximativement de 33kg/m3. La densité maximale de 65kg/m3 permet une extraction par le tireur d'une flèche ayant pénétré dans la cible tout en ayant suffisamment freiné la flèche lors de sa pénétration dans la cible tandis que la densité de 33kg/m3 pour la couche externe 2 facilite l'accroche de la flèche dans la cible 1. De plus, la couche interne 3 de densité de 65kg/m3 apporte de la rigidité et du poids à la cible 1 pour, le cas échéant, supporter les efforts mécaniques pendant la phase de projection de ladite cible, la pression infligée par le dispositif de lancement et l'abrasion liée au frottement lors du lancement de la cible 1. Il est à garder à l'esprit que ces densités varient aussi en fonction du type de projectile tiré contre la cible.

Pour ordre d'idée, quand la cible 1 est circulaire, elle peut présenter un diamètre variant de 15 à 40 cm, avantageusement entre 25 et 33 cm et une épaisseur de 3 à 15 cm, ainsi qu'une densité de 25 à 160 kg/m3, la densité de la couche interne 3 étant plus élevée que la densité des couches externes 2.

Pour ordre d'idée, la couche interne 3 peut présenter une épaisseur de 2 à 9 cm qui est supérieure à celle des couches externes 2, l'épaisseur de ces couches externes 2 variant de 0,7 à 2 cm, préférentiellement 1 cm.

Avantageusement, les couches externes 2 sont d'une couleur, préférentiellement orange, différente de la couche interne 3, préférentiellement bleue, les deux couches externes 2 étant préférentiellement de la même couleur afin de conférer pour la cible le même aspect aux deux surfaces de réception de projectiles de la cible 1.

La couleur orange est non seulement visible sur tout type de fond, par exemple le ciel, la forêt, etc... mais est aussi très télégénique. La section bleue au centre de la surface de réception de la cible 1 est susceptible d'augmenter de manière significative le taux de réussite du tireur, celui-ci se focalisant sur cette section.

Comme il peut être vu aux figures 3 et 4, la dépression centrale 3b, par exemple en forme d'un disque, réalisée préférentiellement par enlèvement de matière d'au moins une des deux couches externes 2 de la cible 1 traverse entièrement la couche externe 2 associée sur sa profondeur 5 et laisse ainsi apparaître la couche interne 3. Dans ce cas, la dépression centrale 3b est donc de couleur identique à la couleur de la couche interne 3. Ceci n'est cependant pas obligatoire et la dépression centrale 3b de forme circulaire peut présenter une profondeur allant de 0.2 à 1 cm et un diamètre de 6 à 7 cm.

Pour permettre une reconnaissance aisée de la dépression centrale 3b, celle-ci est avantageusement de couleur différente de la couleur du reste de la surface de réception, c'est-à-dire de la couche externe 2 correspondante.

Avantageusement, les dépressions 3a, 3b sont concentriques comme il peut être vu aux figures 1 et 2, ces dépressions 3a, 3b pouvant être de profondeurs égales ou différentes. Les dépressions périphériques 3a sont de forme préférentiellement annulaire.

Cette dernière caractéristique est particulièrement bien visible à la figure 4 qui est un agrandissement d'une partie de la figure 3 entourée par un cercle référencé B à cette figure. A cette figure, la dépression périphérique 3a, c'est-à-dire celle se trouvant la plus vers le pourtour de sa surface de réception correspondante présente une profondeur 6 inférieure à la profondeur 5 de la dépression centrale 3b. Ainsi, la dépression périphérique 3a ne pénètre pas suffisamment en profondeur dans la couche externe 2 pour laisser apparaître la couche interne 3 comme cela peut être le cas pour la dépression centrale 3b dont le fond est formé par cette couche interne 3.

A la figure 4, il est aussi visible que les bords des dépressions centrale 3b et périphérique 3a peuvent être différents. Le bord 4 d'une dépression périphérique 3a forme un épaulement faisant un angle de 45° avec la surface de surface de réception de la cible 1 qui est la face supérieure de la couche externe 2 correspondante. Le bord 7 d'une dépression centrale 3b peut présenter un tel épaulement jusqu'à une profondeur correspondant à la profondeur 6 de la dépression périphérique 3a puis être sensiblement perpendiculaire au fond de la dépression centrale 3b formé par la couche interne 3 de la cible 1. Ces épaulements dans les bords 4 et 7 des dépressions centrale 3b et périphérique 3a présentent l'avantage, notamment dans le cas d'un angle de collision trop aigu du projectile avec la surface de réception de la cible 1, d'augmenter le taux de pénétration du projectile. Les dépressions 3a-3b sont des pièges à flèches.

Avantageusement au moins une des formes en relief, celles-ci étant des dépressions et/ou des parties en saillie de la surface de réception de projectiles de la cible peut être munie d'alvéoles. Ce mode de réalisation est particulièrement avantageux lorsque la cible est lancée par un dispositif de lancer du type pour les pigeons d'argile. En effet, dans ces dispositifs, la cible est placée avec une des deux surfaces de réception en contact d'un plateau de lancement et un bras de lancement vient déplacer et lancer la cible par un contact sur la tranche de la cible. La cible est déplacée sur le plateau de lancement, il est donc nécessaire que les forces de frottement entre ces deux éléments soient faibles.

La présence d'alvéoles sur la surface de réception de la cible diminue la surface de contact avec le plateau de lancement et contribue donc à réduire les forces de frottements.

Seulement pour illustration et de manière non limitative, une cible selon la présente invention peut être circulaire, par exemple d'un diamètre de 10 à 50 cm, préférentiellement approximativement 24,5cm et 33 cm. En prenant le cas d'une cible circulaire de diamètre 24,5cm, il peut être reconnu sur une surface de réception de projection de la cible réversible quatre zones délimitées par la périphérie de ladite surface et les formes en relief présentes sur cette surface :
- à la périphérie de la surface de réception, une première zone comprise entre 24,5 cm et 18 cm, qui est une zone vierge de toute forme en relief,
- une seconde zone, comprise entre 18 et 12 cm, qui peut présenter une forme en dépression de 2mm en retrait en profondeur par rapport à la précédente, cette zone ayant été avantageusement déformée par marquage à chaud avec, éventuellement, une nuance de teinte plus foncée, cette zone correspondant à la dépression périphérique 3a des figures,
- une troisième zone comprise entre 12 et 6 cm identique à la première,
- une quatrième zone de 6 cm de diamètre, avec une forme en dépression réalisée par enlèvement de matière ayant pénétré de 5 mm, la couleur orange de la couche externe 2 ayant disparu pour faire place à la couleur bleue de la couche interne 3 plus dense, cette zone correspondant à la dépression centrale 3b des figures 3 et 4.

Ce contraste des deux couleurs permet de visualiser aisément le centre de la surface de réception de projectiles lorsque la cible réversible est projetée en l'air, ce qui offre au tireur une référence pour son tir.

Ceci peut aussi être appliqué à une cible réversible selon la présente invention, présentant notamment un diamètre de 33 cm ou un autre diamètre avec adaptation de la dimension des quatre zones au diamètre de la cible réversible.

Etant donné que cette cible réversible peut être apte à être lancée en l'air manuellement ou par un appareil de tir aux pigeons d'argile comme il sera vu par la suite, avantageusement, la ou les formes en relief 3a, 3b présentes sur au moins une surface de réception de la cible sont disposées sur la surface de réception et/ou sont configurées de manière à augmenter l'aérodynamisme ou la stabilité en vol de la cible 1 après son lancement en l'air. Il est noté que de façon surprenante, au lieu de perturber le vol, la ou les formes en relief 3a, 3b stabilise la cible lors de son déplacement dans l'air en générant un mouvement d'air contrôlé au niveau de la ou des formes en relief.

L'invention concerne donc aussi un appareil pour le lancement de cibles 1 mobiles comprenant un magasin, dans lequel est entreposée au moins une cible 1 selon la présente invention et un dispositif de lancement de la cible 1 pour la projeter en l'air.

Classiquement, un appareil pour le lancement de cibles mobiles comprend avantageusement un magasin, dans lequel est entreposée au moins une cible, ce magasin étant avantageusement tournant. Généralement, le magasin de l'appareil comprend plusieurs cibles superposées les unes aux autres. Séquentiellement, la ou chaque cible est poussée hors du magasin, celui-ci servant d'ensemble d'alimentation et de distribution de l'appareil, vers un plateau de lancement formant le dispositif de lancement de l'appareil et la cible est projetée en l'air par ledit dispositif.

Le nombre maximal d'impacts que peut tolérer la cible réversible peut être ainsi augmenté, car la cible présente avantageusement une symétrie de révolution de sorte que lors de son déplacement dans l'air, elle subisse un mouvement de rotation dans le plan de la cible selon un axe de rotation sensiblement perpendiculaire au plan de la cible, tournant sur elle-même, les impacts seront uniformément répartis. Dans cette optique, un nombre maximal de 500 impacts peut être envisagé.

Un procédé de fabrication possible d'une cible selon la présente invention peut comprendre les étapes suivantes :
A partir d'une première plaque de matière plastique brute, par exemple une mousse à base de polyéthylène, il peut être procédé à une découpe des deux surfaces de réception de projectiles, ainsi que de la couche interne pouvant être insérée entre ces deux surfaces de réception, cette couche provenant avantageusement d'une seconde plaque d'une mousse de matière plastique présentant des caractéristiques différentes de la première plaque, par exemple du polyéthylène présentant cependant une densité plus élevée que celui de la première plaque ou une autre matière plastique de densité plus élevée. Chacune des découpes peut être suivie d'un décroûtage de chacune des surfaces de réception afin de les rendre nettes et propres et aptes à être soudées ou collées.

Il peut être ensuite procédé à la solidarisation d'une surface de réception de chaque côté de la couche interne ou en alternative des deux surfaces de réception entre elles sans insertion d'une couche interne, cette solidarisation pouvant se faire par collage ou soudage, cette étape étant éventuellement suivie d'une étape de mise aux dimensions finales de la cible réversible ainsi réalisée.

L'étape importante d'un tel procédé concerne la réalisation d'au moins une forme en relief sur au moins une surface de réception, cette forme étant une dépression. Ceci est fait par marquage à chaud ou bien par enlèvement de matière.

Avantageusement, le marquage à chaud est réalisé par l'intermédiaire d'un outil en laiton dont la température atteint 500°C et qui est mis en contact avec la mousse de la surface de réception pour la fondre et laisser la forme en dépression sur cette surface de réception.

Avantageusement, l'enlèvement de matière est réalisé par une fraise.

La formation d'au moins une dépression dans au moins une surface de réception de la cible selon l'invention, peut contribuer à diminuer le nombre de refus de projectiles par ladite surface de réception, étant donné que cet enlèvement de matière ou ce marquage à chaud a généré des formes en retrait et préférentiellement la création d'épaulements au bord desdites formes.

Une dernière étape du procédé peut être la réalisation de chanfreins sur les bords des dépressions ainsi obtenues.

Selon ce procédé, au moins une dépression centrale 3b est réalisée. Préférentiellement, un enlèvement de matière est pratiqué sur la couche externe 2 d'au moins une surface de réception de sorte à retirer une partie au moins de l'épaisseur de celle-ci pour faire apparaître au moins partiellement la couleur de la couche interne 3.

Avantageusement, au moins une dépression périphérique 3a est réalisée. Préférentiellement, un marquage à chaud est pratiqué sur la couche externe 2 d'au moins une surface de réception de sorte à faire fondre une partie au moins de l'épaisseur de celle-ci. Cette fonte de la couche externe 2 forme une croûte de couleur et/ou d'intensité différente de la couche externe 2.

Les deux dépressions 3a, 3b sont de profondeurs différentes.

Au niveau de la dépression centrale 3b, l'enlèvement de matière permet de réaliser une dépression de profondeur plus importante qu'au niveau de la dépression périphérique 3a. L'enlèvement de matière est tel qu'il laisse apparaître la couleur de la couche interne 3, bleue, au niveau de la dépression centrale 3b tandis qu'au niveau de la dépression périphérique 3a, le marquage à chaud est tel qu'une partie de la couche externe 2 est encore visible, la couleur de la dépression périphérique 3a est orange foncé. Lorsque la cible comprend plusieurs dépressions périphériques 3a, elles peuvent être de profondeur égale ou différente. Avantageusement, leur profondeur est différente. Elles sont réalisées par marquage à chaud. Pour une dépression périphérique 3a plus profonde, le temps de marquage à chaud sera augmenté préférentiellement en deux temps. La couleur des dépressions périphérique 3a sera avantageusement différente.

La réalisation des dépressions 3a 3b se fait dans l'épaisseur de la couche externe 2. Avantageusement, les dépressions 3a, 3b ne sont pas formées dans la couche interne 3.

Ce mode de réalisation donne la possibilité d'avoir une cible recyclable. En effet, lorsque la cible atteint le nombre d'impact maximal. Il est possible de refondre ou de retirer la (ou les) couche(s) externe(s) 2 pour les remplacer ou restaurer une surface homogène sans impact. La cible n'est pas jetée.

### REFERENCES

- 1.: Cible
- 2.: Couche externe
- 2a: Partie restante externe
- 2b: Partie restante interne
- 3.: Couche interne
- 3a: Dépression périphérique
- 3b: Dépression centrale
- 4.: Bord de la dépression périphérique
- 5.: Epaisseur de la dépression centrale
- 6.: Epaisseur de la dépression périphérique
- 7.: Bord de la dépression centrale
- A-A.: Axe de coupe
- B.: Cercle

## Revendications

1. Cible (1) pour le tir à l'arc destinée à être lancée en l'air et apte à être impactée par une flèche, comprenant aux moins deux faces opposées l'une à l'autre chacune formant une surface de réception des flèches, telle que chacune des deux faces s'étend suivant un plan principal parallèle l'un à l'autre et que chaque surface de réception présente au moins une forme en relief (3a, 3b), **caractérisée en ce que** la forme en relief est en forme de dépression centrale disposée de sorte à ce que les deux faces sont symétriques par rapport à un plan médian aux deux plans principaux des deux faces.

2. Cible (1) selon la revendication précédente laquelle est en mousse.

3. Cible (1) selon la revendication précédente, pour laquelle la dépression centrale (3b) est de forme annulaire.

4. Cible selon l'une quelconque des revendications précédentes dans laquelle la dépression présente une profondeur allant de 0.2 à 1 cm et un diamètre de 6 à 7 cm.

5. Cible (1) selon l'une quelconque des revendications précédentes, pour laquelle la dépression centrale (3b) est de couleur différente de la couleur de la surface de réception.

6. Cible (1) selon l'une quelconque des revendications précédentes, laquelle comprend au moins une surface de réception avec une pluralité de dépressions (3a, 3b) concentriques, ces dépressions (3a, 3b) pouvant être de profondeurs égales ou différentes.

7. Cible (1) selon l'une quelconque des revendications précédentes, pour laquelle les bords (4) d'au moins une dépression (3a, 3b) forment un épaulement faisant un angle de 45° avec la surface de réception de la cible (1).

8. Cible (1) selon l'une quelconque des revendications précédentes, pour laquelle la forme en relief (3a, 3b) est munie d'alvéoles.

9. Cible (1) selon l'une quelconque des revendications précédentes, pour laquelle la cible (1) est circulaire et présente un diamètre variant de 15 à 40 cm, avantageusement entre 25 et 33 cm.

10. Cible (1) selon l'une quelconque des revendications précédentes, pour laquelle la cible (1) est circulaire et présente une épaisseur de 3 à 15 cm.

11. Cible (1) selon l'une quelconque des revendications précédentes, pour laquelle la cible (1) est en mousse et présente une densité de 25 à 160 kg/m3.

12. Cible (1) selon l'une quelconque des revendications précédentes, comprenant une couche interne (3) entourée par deux couches externes (2), chacune des couches externes (2) formant une surface de réception de la cible (1).

13. Cible (1) selon la revendication précédente, pour laquelle la densité du matériau de la couche interne (3) est supérieure à celle des couches externes (2).

14. Cible (1) selon la revendication précédente, pour laquelle la densité du matériau de la couche interne (3) est approximativement de 65kg/m3, celle des couches externes (2) étant approximativement de 33kg/m3.

15. Cible (1) selon l'une quelconque des trois revendications précédentes, pour laquelle la couche interne (3) a une épaisseur supérieure à celle des couches externes (2).

16. Cible (1) selon l'une quelconque des quatre revendications précédentes, pour laquelle la couche interne (3) est d'une couleur, préférentiellement bleue, différente des couches externes (2), préférentiellement orange, les deux couches externes (2) étant préférentiellement de la même couleur.

17. Cible (1) selon l'une quelconque des revendications 12 à 16, pour laquelle la dépression centrale (3b) est de couleur identique à la couleur de la couche interne (3).

18. Appareil pour le lancement de cibles (1) mobiles comprenant un magasin, dans lequel est entreposée au moins une cible (1) selon l'une quelconque des revendications précédentes et un dispositif de lancement de la cible (1) pour la projeter en l'air.

19. Procédé de fabrication d'une cible (1) selon l'une quelconque des revendications 1 à 17, **caractérisé par** l'étape de création d'au moins une forme en relief (3a, 3b) sur au moins une surface de réception par marquage à chaud ou enlèvement de matière.

20. Procédé selon la revendication précédente dans lequel au moins deux formes en relief sont réalisées par marquage à chaud et/ou enlèvement de matière de sorte à former deux dépressions (3a, 3b) de profondeur différentes.

21. Procédé selon l'une quelconque des deux revendications précédentes dans lequel au moins une forme en relief est formée dans l'épaisseur d'une couche externe (3) de la cible.

22. Procédé selon l'une quelconque des trois revendications précédentes dans lequel le marquage à chaud ou l'enlèvement de matière permet la modification de la couleur de la forme en relief relativement à la couleur de la surface de réception.

## Patentansprüche

1. Ziel (1) zum Bogenschießen, das dazu bestimmt ist, in die Luft geschleudert zu werden und geeignet ist, von einem Pfeil getroffen zu werden, umfassend wenigstens zwei einander gegenüber liegende Seiten, die eine Aufnahmefläche der Pfeile derart bilden, dass sich jede der zwei Seiten gemäß einer jeweils zueinander liegenden parallelen Hauptebene erstreckt und dass jede Aufnahmeseite wenigstens eine hervorgehobene Form (3a, 3b) aufweist, **dadurch gekennzeichnet, dass** die hervorgehobene Form die Form einer zentralen Vertiefung aufweist, die derart angeordnet ist, dass die zwei Seiten im Verhältnis zu einer medianen Ebene zu den zwei Hauptebenen dieser zwei Seiten symmetrisch sind.

2. Ziel (1) gemäß dem voranstehenden Anspruch, der aus Schaumstoff ist.

3. Ziel (1) gemäß dem voranstehenden Anspruch, für den die zentrale Vertiefung (3b) eine ringförmige Form aufweist.

4. Ziel gemäß einem der voranstehenden Ansprüche, bei dem die Vertiefung eine von 0,2 bis 1 cm reichende Tiefe und einen Durchmesser von 6 bis 7 cm aufweist.

5. Ziel (1) gemäß einem der voranstehenden Ansprüche, für den die zentrale Vertiefung (3b) eine unterschiedliche Farbe von der Farbe der Aufnahmefläche aufweist.

6. Ziel (1) gemäß einem der voranstehenden Ansprüche, das wenigstens eine Aufnahmefläche mit einer Vielzahl von konzentrischen Vertiefungen (3a, 3b) umfasst, wobei diese Vertiefungen (3a, 3b) gleicher oder unterschiedlicher Tiefen sein können.

7. Ziel (1) gemäß einem der voranstehenden Ansprüche, bei dem die Ränder (4) wenigstens einer Vertiefung (3a, 3b) einen Ansatz bilden, der mit der Aufnahmefläche des Ziels (1) einen Winkel von 45° bildet.

8. Ziel (1) gemäß einem der voranstehenden Ansprüche, bei dem die hervorgehobene Form (3a, 3b) mit Waben versehen ist.

9. Ziel (1) gemäß einem der voranstehenden Ansprüche, bei dem das Ziel (1) kreisförmig ist und einen zwischen 15 und 40 cm, vorteilhaft zwischen 25 und 33 cm variierenden Durchmesser aufweist.

10. Ziel (1) gemäß einem der voranstehenden Ansprüche, bei dem das Ziel (1) kreisförmig ist und eine Dicke von 3 bis 15 cm aufweist.

11. Ziel (1) gemäß einem der voranstehenden Ansprüche, bei dem das Ziel (1) aus Schaumstoff ist und eine Dichte von 25 bis 160 kg/m3 aufweist.

12. Ziel (1) gemäß einem der voranstehenden Ansprüche, umfassend eine interne Schicht (3), die von zwei externen Schichten (2) umgeben ist, wobei jede dieser externen Schichten (2) eine Aufnahmefläche des Ziels (1) bildet.

13. Ziel (1) gemäß dem voranstehenden Anspruch, bei dem die Dichte des Materials der internen Schicht (3) größer ist als die der externen Schichten (2).

14. Ziel (1) gemäß dem voranstehenden Anspruch, bei dem die Dichte des Materials der internen Schicht (3) rund 65 kg/m3 beträgt, wobei die der externen Schichten (2) rund 33 kg/m3 beträgt.

15. Ziel (1) gemäß einem der drei voranstehenden Ansprüche, bei dem die interne Schicht (3) eine größere Dicke hat als die der externen Schichten (2).

16. Ziel (1) gemäß einem der vier nachstehenden Ansprüche, bei dem die interne Schicht (3) von einer, bevorzugt blauen, von den externen, bevorzugt orangefarbenen Schichten (2), unterschiedlichen Farbe ist, wobei die zwei externen Schichten (2) bevorzugt von derselben Farbe sind.

17. Ziel (1) gemäß Anspruch 12 bis 16, bei dem die zentrale Vertiefung (3b) von mit der Farbe der internen Schicht (3) identischen Farbe ist.

18. Gerät zum Schleudern von mobilen Zielen (1), umfassend ein Magazin, in dem wenigstens ein Ziel (1) gemäß einem der voranstehenden Ansprüche zwischengelagert ist, und eine Schleudervorrichtung des Ziels (1), um es in die Luft zu schleudern.

19. Herstellungsverfahren eines Ziels (1) gemäß Anspruch 1 bis 17, **gekennzeichnet durch** die Herstellungsstufe wenigstens einer hervorgehobenen Form (3a, 3b) auf wenigstens einer Aufnahmefläche per Heißmarkierung oder Entfernung von Material.

20. Verfahren gemäß dem voranstehenden Anspruch, bei dem wenigstens zwei hervorgehobene Formen per Heißmarkieren und / oder Entfernen von Material derart realisiert sind, dass zwei Vertiefungen (3a, 3b) unterschiedlicher Tiefe gebildet werden.

21. Verfahren gemäß einem der zwei voranstehenden Ansprüche, bei dem wenigstens eine hervorgehobene Form in der Dicke einer externen Schicht (3) des Ziels geformt wird.

22. Verfahren gemäß einem der drei voranstehenden Ansprüche, bei dem die Heißmarkierung oder die Entfernung von Material die Änderung der Farbe der hervorgehobenen Form relativ zur Farbe der Aufnahmefläche erlaubt.

## Claims

1. A target (1) for use in archery, which is to be launched into the air and is suitable for being hit by an arrow, comprising at least two mutually opposite surfaces, at least one of which forms a surface for receiving arrows, so that each one of the two surfaces is aligned in a main plane parallel to the other and that each receiving surface has at least one surface relief (3a, 3b) **characterized in that** the surface relief is forming a central depression arranged so that both surfaces are symmetrical relative to a mid-plane between the two main planes of the two surfaces.

2. The target (1) according to the preceding claim is made of foam.

3. The target (1) according to the preceding claim wherein the central depression (3b) is annular shaped.

4. The target according to any one of the preceding claims wherein the depression is between 0.2 and 1 cm deep and 6 to 7 cm in diameter.

5. The target (1) according to any of the preceding claims on which the central depression (3b) has a different color from the receiving surface.

6. The target (1) according to any of the preceding claims comprising at least one receiving surface with a plurality of concentric depressions (3a, 3b) with equal or different depths.

7. The target (1) according to any of the preceding claims wherein the edges (4) of at least one depression (3a, 3b) form a shoulder creating an angle of 45° to the receiving surface of the target (1).

8. The target (1) according to any one of the preceding claims wherein the surface relief (3a, 3b) is equipped with cells.

9. The target (1) according to any one of the preceding claims wherein the target (1) is circular and has a diameter of between 15 and 40 cm, and advantageously between 25 and 33 cm.

10. The target (1) according to any one of the preceding claims wherein the target (1) is circular and has a thickness of 3 to 15 cm.

11. The target (1) according to any one of the preceding claims wherein the target (1) is made of foam and has a density of 25 to 160 kg/m3.

12. The target (1) according to any one of the preceding claims comprising an inner layer (3), surrounded by two outer layers (2), each of said outer layers (2) forming a receiving surface of the target (1).

13. The target (1) according to the preceding claim wherein the density of the material used for the inner layer (3) is greater than that of the outer layers (2).

14. The target (1) according to the preceding claim wherein the density of the material used for the inner layer (3) is approximately 65 kg/m³, and that of the outer layers is approximately 33 kg/m³.

15. The target (1) according to the preceding claim wherein the density of the material used for the inner layer (3) is greater than that used for the outer layers (2).

16. The target (1) according to any one of the four preceding claims wherein the inner layer (3) is in a color, preferably blue, different from the color of the outer layers (2), preferably orange, the two outer layers (2) being preferably in the same color.

17. The target (1) according to any of the preceding claims 12 to 16 wherein the central depression (3b) has an identical color to the inner layer (3).

18. A device for launching mobile targets (1) comprising a storage device in which at least one target (1) is installed according to one of the preceding claims and a device for launching the target (1) in the air.

19. Method for manufacturing a target (1) according to any one of claims 1 to 17 **characterized by** the step of creation of at least one surface relief on at least one receiving surface by hot stamping or removal of material.

20. Method according to the preceding claim in which at least two surface reliefs are made by hot stamping and/or removal of material so as to form two depressions (3a, 3b) of different depths.

21. Method according to any one of the two preceding claims wherein at least one relief is formed in the thickness of an outer layer (3) of the target.

22. Method according to which any of the three preceding claims wherein the hot stamping or removal of material allows the color of the surface relief to be changed relative to the color of the receiving surface.
